# EUROPÄISCHE PATENTSCHRIFT

(11) **EP 1 080 236 B1**
(45) Veröffentlichungstag und Bekanntmachung des Hinweises auf die Patenterteilung: **12.06.2002**
(21) Anmeldenummer: 99927699.1
(22) Anmeldetag: 19.04.1999
(51) Int. Cl.: C21C 5/52, C21C 5/46, C21C 7/10, F27B 3/20, F27B 3/08

(54) **VARIABEL EINSETZBARE KOMBILANZE MIT VERSCHIEBBAREN BRENNER- UND BLASLANZENKÖRPERN**
VARIABLY INSERTABLE COMBINED LANCE WITH DISPLACEABLE BURNER AND BLOWER LANCE BODIES
LANCE COMBINEE POLYVALENTE AVEC CORPS DE BRULEUR ET CORPS DE LANCE DE SOUFFLAGE COULISSANTS

(30) Priorität: 20.04.1998 DE 19817590
(43) Veröffentlichungstag der Anmeldung: 07.03.2001
(73) Patentinhaber: Vai Fuchs GmbH, 77731 Willstätt-Legelshurst (DE)
(72) Erfinder: WAGENER, Friedhelm, D-47269 Duisburg (DE); LUVEN, Arno, D-47803 Krefeld (DE)
(74) Vertreter: Müller, Karl-Ernst, Dr., Dipl.-Ing.
(86) Internationale Anmeldenummer: DE9901202
(87) Internationale Veröffentlichungsnummer: WO9954511

(56) Entgegenhaltungen:
- DE-A- 2 438 676
- DE-C- 3 301 466
- DE-C- 4 442 362
- DE-U- 29 807 145
- FR-A- 2 644 558
- US-A- 4 752 330

## Beschreibung

Die Erfindung betrifft eine Lanze zum Behandeln von in metallurgischen Gefäßen befindlichen flüssigen Metallschmelzen, insbesondere von einem Vakuum ausgesetztem Stahl in RH-Gefäßen sowie zum Heizen der RH-Gefäße vor oder zwischen den Behandlungsphasen, die ein inneres Leitrohr zum Führen von Gasen, insbesondere Sauerstoff, mit einer kopfendigen Lanzenmündung zum Aufblasen des Gases besitzt und über ihre Gesamtlänge einen ersten Kühlmantel aufweist und fußendig an eine Gas- und Kühlmedienversorgung angeschlossen ist, wobei die Lanze zur Ausführung einer Brennerfunktion aut dem äußeren Umfang des ersten Kühlmantels angeordnete Kanäle zur Durchleitung eines Brenngases zu im Bereich der kopfendigen Lanzenmündung ausgebildeten, schräg zur Lanzenachse ausgerichteten Brennerdüsen aufweist und das Leitrohr gegenüber den Brennerdüsen verschiebbar ist und weiterhin die Brenngaskanäle von einem zweiten äußeren Kühlmantel umschlossen sind.

Eine Lanze zum Behandeln von Metallschmelzen mit den vorgenannten Merkmalen ist in der DE 44 42 362 C1 beschrieben. Die daraus bekannte Multifunktionslanze erlaubt bereits unabhängig voneinander die Verfahrensschritte Aufblasen von Sauerstoff mit und ohne Feststoff sowie das Erzeugen einer Brennerflamme zum Aufheizen des Gefäßes. Beim Aufblasen von Sauerstoff wird über das innere, mit einer laval-förmigen Lanzenmündung versehene Leitrohr der Sauerstoff aufgeblasen, während im Brennerbetrieb die Brenngaskanäle mit Brenngas beaufschlagt werden, so daß sich im Bereich der Lanzenmündung gemeinsam mit dem dort auch im Brennerbetrieb weiterhin austretenden Sauerstoff eine Verbrennungsreaktion unter Bildung der gewünschten Flamme einstellt.

Mit der bekannten Multifunktionslanze ist der Nachteil verbunden, daß während des Sauerstoffblasprozesses und während der daran anschließenden Tiefvakuumbehandlung aufgrund der teils heftigen Reaktion der zu behandelnden Metallschmelze es zu Spritzern an Schlacke und/oder Metall kommt, so daß sich die am Ende der Multifunktionslanze befindlichen Brennerdüsen zusetzen und insoweit für einen nachfolgenden Brennerbetrieb nicht mehr zur Verfügung stehen. Um dies zu vermeiden, ist es bekannt, während des gesamten Prozesses die Brennerdüsen mittels eines in die Brenngaskanäle eingebrachten Inertgases freizuhalten, was entsprechend kostenaufwendig ist.

Der Erfindung liegt daher die Aufgabe zugrunde, eine Lanze mit den eingangs genannten Merkmalen zur Verfügung zu stellen, bei der sowohl unabhängig voneinander ein Sauerstoffblasbetrieb als auch ein Brennerbetrieb gegeben ist wie auch die Brennerdüsen gegen eine Verstopfung durch Materialspritzer geschützt sind, ohne daß hierfür die Brennerdüsen mit Inertgas beaufschlagt werden müssen.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß das innere Leitrohr mit erstem Kühlmantel als ein erster Lanzenkörper und die Brenngaskanäle mit zweitem Kühlmantel als ein zweiter Lanzenkörper mit an dessen unterem Ende schräg zur Längsachse der Lanze angeordneten Brennerdüsen ausgebildet sind und der erste Lanzenkörper in dem zweiten Lanzenkörper zwischen einer angehobenen Brennerfunktionsstellung, in welcher die am Ende der Lanze befindlichen Brennerdüsen einen axialen Abstand zu der Lanzenmündung für den Sauerstoffaustritt aus dem angehobenen Lanzenkörper aufweisen, und einer abgesenkten Blasstellung, in welcher die Brennerdüsen durch den das Ende des zweiten Lanzenkörpers nach unten überragenden ersten Lanzenkörper abgedeckt sind, verschiebbar ist, wobei die Verschiebung des ersten Lanzenkörpers in dem zweiten Lanzenkörper zur Einstellung eines variablen Abstandes der Brennerdüsen von der Lanzenmündung für den Sauerstoffaustritt stufenlos einstellbar ist.

Mit der Erfindung ist der Vorteil verbunden, daß die Lanze durch einfaches Verschieben des ersten Lanzenkörpers in dem zweiten Lanzenkörper von der Sauerstoffblasfunktion in die Brennerfunktion überführbar ist, wobei während des Sauerstoffblasbetriebs der die Brennerdüsen aufweisende zweite Lanzenkörper so weit von dem ersten Lanzenkörper überdeckt wird, daß der erste Lanzenkörper die schräg zu seiner Längsachse gerichteten Brennerdüsen vollständig abdeckt und mechanisch vor der Einwirkung von Materialspritzern schützt. Damit ist ein einfach zu handhabender, wirksamer Schutz der Brennerdüsen verwirklicht.

In der US-A-4 752 330 ist eine unterschiedliche Bauart einer Lanze mit einem Sauerstofflanzenteil und einem Erennerteil beschrieben, bei der am unteren Ende der Lanze eine gesonderte Brennerkammer mit einem Ausgang ausgebildet ist, durch den in der Brennerfunktionsstellung der Lanze die erzeugte Flamme austritt. Die Brenngaskanäle münden in dem dem Ausgang gegenüberliegenden Bereich der Brennerkammer in diese ein, während in der Brennerfunktionsstellung die Sauerstoffzufuhr in die Brennerkammer über einen mit seinem Kopf an den Rand der Brennerkammer verfahrenen Sauerstofflanzenteil erfolgt. In der Blasstellung dagegen wird der Sauerstofflanzenteil gegenüber der Brennerkammer verschoben und durchfährt die Brennerkammer in deren Ausgang, so daß in der Blasstellung die Brennerkammer und damit die Brenngaskanäle vor zutretenden Metallspritzern geschützt sind.

Soweit erfindungsgemäß vorgesehen ist, daß die Verschiebung des ersten Lanzenkörpers in dem zweiten Lanzenkörper zur Einstellung eines variablen Abstandes der Brennerdüsen von der Lanzenmündung für den Sauerstoffaustritt stufenlos einstellbar ist, ergibt sich damit der besondere Vorteil, daß eine optimale Verbrennung des eingeleiteten Brenngases möglich ist. Da beim Brennerbetrieb in der Regel im vergleich mit dem Sauerstoffblasbetrieb nur etwa 1/5 bis 1/10 der Sauerstoffmenge durch das innere Leitrohr der Lanze geleitet werden muß, ist die im Bereich der Lanzenmündung ausgebildete Lavaldüse wirkungslos, so daß sich hier völlig andere Auströmverhältnisse des Sauerstoffes im Vergleich mit dem Sauerstoffblasbetrieb ergeben. Dem kann durch die Einstellung eines optimalen Abstandes der Brennerdüsen von der Lanzenmündung unter Berücksichtigung des stöchiometrischen Verhältnisses von Sauerstoff zu Brenngas Rechnung getragen werden. Da mit der Reaktion des Brenngases mit dem Sauerstoff die Entstehung nicht unerheblicher Wasseranteile einhergeht, kann mit der Optimierung des Abstandes der Brenndüsen von dem Ort des Austritts des Sauerstoffes der beim Heizvorgang zwangsläufig auftretende Wasserwert abgesenkt werden. Als weiterer Vorteil ist zu nennen, das bestehende, bisher ausschließlich für den Sauerstoffblasbetrieb eingerichtete Lanzen mittels eines darauf aufzuschiebenden zweiten Lanzenkörpers nachgerüstet und insoweit als Kombilanze für den Blas- und Brennerbetrieb zur Verfügung gestellt werden können.

Dabei ist nach einem Ausführungsbeispiel der Erfindung vorgesehen, daß der zweite Lanzenkörper den ersten Lanzenkörper ringförmig umschließt, so daß Brenner - als auch Blaslanzenbetrieb konzentrisch zur RH-Gefäßachse durchgeführt werden können.

Hinsichtlich der Hubbefestigung des ersten Lanzenkörpers und dessen Verschiebbarkeit in dem zweiten Lanzenkörper kann vorgesehen sein, daß der erste Lanzenkörper von einer an dem zweiten Lanzenkörper angeschlagenen Hubvorrichtung bewegbar ist. Bei dieser Ausführung kann der zweite Lanzenkörper entsprechend kürzer ausgebildet werden.

Alternativ kann vorgesehen sein, daß der zweite Lanzenkörper sich über die gesamte Länge des ersten Lanzenkörpers erstreckt und getrennt angeordnete Hubvorrichtungen für den ersten Lanzenkörper und den zweiten Lanzenkörper vorgesehen sind. In diesem Fall sind beide Lanzenkörper durch die im Deckel des Behandlungsgefäßes angeordnete Stopfbuchse geführt, so daß die entsprechenden Hubvorrichtungen hier die Abstandsregelung der beiden Lanzenköpfe beim Brennerbetrieb übernehmen.

In der Zeichnung ist ein Ausführungsbeispiel der Erfindung wiedergegeben, welches nachstehend beschrieben ist. Es zeigen:
- Fig. 1: eine variable Kombi-Lanze in Seitenansicht mit einer in deren Fußbereich vergrößerten Schnittansicht bei Sauerstoffblasbetrieb,
- Fig. 2: die variable Kombi-Lanze gemäß Figur 1 in der Stellung bei Brennerbetrieb.

Wie sich aus den Figuren entnehmen läßt, weist die Kombilanze zunächst einen ersten Lanzenkörper 10 auf, der sich über die gesamte Länge der Lanze erstreckt und ein inneres Leitrohr 11 zur Durchleitung von insbesondere Sauerstoff für die Behandlung der Metallschmelze aufweist. An dem freien Ende des ersten Lanzenkörpers 10 befindet sich eine Lavaldüse 12, über welche der Sauerstoff auf die Badoberfläche geblasen wird. An seinem oberen Ende weist der erste Lanzenkörper 10 einen Sauerstoffanschluß 13 auf.

Zur Kühlung des ersten Lanzenkörpers 10 ist das innere Leitrohr 11 von einem ersten Kühlmantel 14 umschlossen, dem im oberen Bereich des ersten Lanzenkörpers 10 ein Kühlwassereintritt 15 und ein Kühlwasseraustritt 16 zugeordnet sind.

In dem zweiten Lanzenkörper 17 verschiebbar angeordnet ist der erste Lanzenkörper 10, wobei der zweite Lanzenkörper 17 bzw. dessen Kühlmantel 20 ringförmig den ersten Lanzenkörper umschließt. In dem zweiten Lanzenkörper 17 sind Brenngaskanäle 18 ausgebildet, die an dessen unteren Ende in schräg zur Längsachse der Lanze angeordnete Brennerdüsen 19 münden. Der zweite Lanzenkörper 17 weist einen äußeren zweiten Kühlmantel 20 auf, dem ein Wassereintritt 21 und ein Wasseraustritt 22 zugeordnet sind. Die Brenngaskanäle 18 sind an eine Brenngaszufuhr 23 angeschlossen.

Beide Lanzenkörper 10, 17 werden gemeinsam durch eine in der Zeichnung im einzelnen nicht dargestellte Stopfbuchse im Deckel des RH-Behandlungsgefäßes geführt, wobei diese Lanzeneinheit zu Beginn oder am Ende eines Sauerstoffblasoder Brennerbetriebes über einen ca. 4 m bis 5 m langen, vertikalen Verfahrweg in die obere Parkposition oder die untere Betriebsposition mittels einer in der Zeichnung nicht dargestellten Hubvorrichtung gefahren werden. Der zweite Lanzenkörper 17 ist hierbei mit dem äußeren Rohr des Kühlmantels 20 und einem in der Zeichnung nicht weiter dargestellten Lanzenschlitten der Hubvorrichtung über eine Klemmverbindung verbunden.

Da beide Lanzenkörper 10, 17 gegeneinander verschiebbar sind und hierdurch zwischen dem äußeren Mantel des ersten Lanzenkörpers 10 und dem inneren Mantel des zweiten Lanzenkörpers 17 ein Ringspalt entsteht, ist am oberen Ende des Lanzenkörpers 17 eine vakuumdichte, den Lanzenkörper 10 umschließende Stopfbuchse 28 angeordnet.

Zur Halterung des ersten Lanzenkörpers 10 auf dem zweiten Lanzenkörper 17 ist an dem zweiten Lanzenkörper 17 ein Flansch 25 angeordnet, an welchem zwei Hydraulikzylinder 26 angreifen, die den über einen zugeordneten Flansch 24 angeschlossenen ersten Lanzenkörper 10 tragen, so daß über den von den Zylindern 26 ausgehenden Antrieb der erste Lanzenkörper 10 in dem zweiten Lanzenkörper 17 verschiebbar angeordnet ist. In der in Figur 1 dargestellten Stellung befindet sich der erste Lanzenkörper 10 in der "abgesenkten" Stellung, in welcher das Ende des ersten Lanzenkörpers 10 mit dem Ende des zweiten Lanzenkörpers 17 fluchtet, so daß die Lanzenmündung 27 zum Ausblasen des Sauerstoffes aus dem inneren Leitrohr 11 bzw. der zugeordneten Lavaldüse 12 gegeben ist. In dieser Stellung sind die Brennerdüsen 19 durch den ersten Lanzenkörper 10 vollständig abgedeckt, so daß eventuell aufspritzende Materialanteile die Brennerdüsen 19 nicht erreichen können.

Wie aus Figur 2 zu entnehmen ist, kommen die Brennerdüsen 19 bei Anhebung des ersten Lanzenkörpers 10 in dem zweiten Lanzenkörper 17 frei, so daß sich bei weiterhin austretendem Sauerstoff eine Reaktion von Brenngas mit Sauerstoff im Bereich der Lanzenmündung 27 einstellt und so die gewünschte Brennerflamme zustande kommt. Über die Zylinder 26 kann eine stufenlose Einstellung des Abstandes der Brennerdüsen 19 zu dem Sauerstoffaustritt aus der Lanzenmündung 27 erfolgen, so daß eine optimale Führung der Verbrennungsreaktion möglich ist.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Lanze zum Behandeln von in metallurgischen Gefäßen befindlichen flüssigen Metallschmelzen, insbesondere von einem Vakuum ausgesetztem Stahl in RH-Gefäßen, sowie zum Heizen von RH-Gefäßen vor oder zwischen den Behandlungsphasen, die ein inneres Leitrohr (11) zum Führen von Gasen, insbesondere Sauerstoff, mit einer kopfendigen Lanzenmündung zum Aufblasen des Gases besitzt und über ihre Gesamtlänge einen ersten Kühlmantel (14) aufweist und fußendig an eine Gas- und Kühlmedienversorgung angeschlossen ist, wobei die Lanze zur Ausführung einer Brennerfunktion auf dem äußeren Umfang des ersten Kühlmantels (14) angeordnete Kanäle (18) zur Durchleitung eines Brenngases zu im Bereich der kopfendigen Lanzenmündung ausgebildeten, schräg zur Lanzenachse ausgerichteten Brennerdüsen (19) aufweist und das Leitrohr (11) gegenüber den Brennerdüsen (19) verschiebbar ist und weiterhin die Brenngaskanäle (18) von einem zweiten äußeren Kühlmantel (20) umschlossen sind, **dadurch gekennzeichnet, daß** das innere Leitrohr (11) mit erstem Kühlmantel (14) als ein erster Lanzenkörper (10) und die Brenngaskanäle (18) mit zweitem Kühlmantel (20) als ein zweiter Lanzenkörper (17) mit an dessen unterem Ende schräg zur Längsachse der Lanze angeordneten Brennerdüsen (19) ausgebildet sind und der erste Lanzenkörper (10)in dem zweiten Lanzenkörper (17) zwischen einer angehobenen Brennerfunktionsstellung, in welcher die am Ende der Lanze befindlichen Brennerdüsen (19) einen axialen Abstand zu der Lanzenmündung für den Sauerstoffaustritt aus dem angehobenen Lanzenkörper (10) aufweisen, und einer abgesenkten Blasstellung, in welcher die Brennerdüsen (19) durch den das Ende des zweiten Lanzenkörpers (17) nach unten überragenden ersten Lanzenkörper (10) abgedeckt sind, verschiebbar ist, wobei die Verschiebung des ersten Lanzenkörpers (10) in dem zweiten Lanzenkörper (17) zur Einstellung eines variablen Abstandes der Brennerdüsen (19) von der Lanzenmündung für den Sauerstoffaustritt stufenlos einstellbar ist.

2. Lanze nach Anspruch 1, **dadurch gekennzeichnet, daß** der zweite Lanzenkörper (17) den ersten Lanzenkörper (10) ringförmig umschließt.

3. Lanze nach Anspruch 1 oder 2, **dadurch gekennzeichnet, daß** der erste Lanzenkörper (10) von einer an dem zweiten Lanzenkörper (17) angeschlagenen Hubvorrichtung (26) bewegbar ist.

4. Lanze nach Anspruch 1 oder 4, **dadurch gekennzeichnet, daß** der zweite Lanzenkörper (17) sich über die gesamte Länge des ersten Lanzenkörpers (10) erstreckt und getrennt angeordnete Hubvorrichtungen für den ersten Lanzenkörper (10) und den zweiten Lanzenkörper (17) vorgesehen sind.

## Claims

1. Lance for the treatment of liquid molten metals located in metallurgical vessels, in particular steel exposed to a vacuum in RH vessels, and for the heating of RH vessels before or between the treatment phases, which comprises an internal guide tube (11) for guiding gases, in particular oxygen, with a top-end lance orifice for the top-blowing of the gas and, over its entire length, has a first cooling jacket (14) and, at the foot end, is connected to a gas and coolant supply means, the lance, for performing a burner function, having ducts (18) arranged on the outer perimeter of the first cooling jacket (14) for conveying a combustible gas to burner nozzles formed in the region of the top-end lance orifice and oriented obliquely to the lance axis and the guide tube (11) being displaceable relative to the burner nozzle (19) and the combustible gas ducts (18) being surrounded by a second outer cooling jacket (20), **characterised in that** the inner guide tube (11) with first cooling jacket (14) is formed as a first lance body (10) and the combustible gas ducts (18) with second cooling jacket (20) are formed as a second lance body (17) with burner nozzles (19) arranged obliquely to the longitudinal axis of the lance at the lower end of the second lance body (17) and the first lance body (10) is displaceable in the second lance body (17) between a raised burner operating position in which the burner nozzles (19) located at the end of the lance are axially spaced from the lance orifice for the discharge of oxygen from the raised lance body (10) and a lowered blowing position in which the burner nozzles (19) are covered by the first lance body (10) projecting down beyond the end of the second lance body (17), the displacement of the first lance body (10) in the second lance body (17) being smoothly adjustable for adjusting a variable distance between the burner nozzles (19) and the lance orifice for the discharge of oxygen.

2. Lance according to claim 1, **characterised in that** the second lance body (17) annularly surrounds the first lance body (10).

3. Lance according to claim 1 or 2, **characterised in that** the first lance body (10) may be moved by a lifting device (26) struck against the second lance body (17).

4. Lance according to claim 1 or 4, **characterised in that** the second lance body (17) extends over the entire length of the first lance body (10) and separately arranged lifting devices are provided for the first lance body (10) and the second lance body (17).

## Revendications

1. Lance pour le traitement de masses métalliques liquides en fusion se trouvant dans des récipients métallurgiques, en particulier d'un acier exposé au vide dans des récipients RH, ainsi que pour le chauffage de récipients RH avant ou entre les phases de traitement, qui possède un tube-guide interne (11) pour la conduite de gaz, en particulier d'oxygène avec une embouchure de lance en bout en vue de l'insufflation du gaz, et qui présente, sur l'ensemble de sa longueur, une première chemise de refroidissement (14), et qui est raccordé, du côté pied, à une alimentation en gaz et en réfrigérant, la lance présentant, en vue de l'exécution d'une fonction de brûleur, des canaux (18), disposés sur le pourtour externe de la première chemise de refroidissement (14), pour l'apport d'un gaz de brûleur vers les buses de brûleur (19), formées dans la région de l'embouchure de lance en bout, orientées avec inclinaison par rapport à l'axe de la lance, et le tube-guide (11) étant mobile par rapport aux buses de brûleur (19) et les canaux de gaz combustible (18) étant en outre entourés d'une deuxième chemise externe de refroidissement (20), **caractérisée en ce que** le tube-guide interne (11), avec la première chemise de refroidissement (14) en tant que premier corps de lance (10), et les canaux de gaz combustible (18), avec la deuxième chemise de refroidissement (10) en tant que deuxième corps de lance (17), sont formés avec les buses de brûleur (19) disposées à son extrémité inférieure en biais par rapport à l'axe longitudinal de la lance et **en ce que** le premier corps de lance (10) est mobile dans le deuxième corps de lance (17) entre une position soulevée de fonction de brûleur, dans laquelle les buses de brûleur (19) se trouvant à l'extrémité de la lance présentent un écart axial par rapport à l'embouchure de la lance pour la sortie de l'oxygène hors du corps de lance (10) soulevé, et une position d'insufflation abaissée, dans laquelle les buses de brûleur (19) sont recouvertes par le premier corps de lance (10), faisant saillie par en bas de l'extrémité du deuxième corps de lance (17), le déplacement du premier corps de lance (10) dans le deuxième corps de lance (17) pouvant être réglé progressivement en vue du réglage d'un écart variable des buses de brûleur (19) de l'embouchure de la lance pour la sortie de l'oxygène.

2. Lance selon la revendication 1, **caractérisée en ce que** le deuxième corps de lance (17) entoure de manière annulaire le premier corps de lance (10).

3. Lance selon la revendication 1 ou 2, **caractérisée en ce que** le premier corps de lance (10) peut être déplacé à l'aide d'un mécanisme élévateur (26), accroché au deuxième corps de lance (17).

4. Lance selon la revendication 1 ou 4, **caractérisée en ce que** le deuxième corps de lance (17) se prolonge sur toute la longueur du premier corps de lance (10) et **en ce que** des mécanismes élévateurs, disposés de manière séparée sont prévus pour le premier corps de lance (10) et pour le deuxième corps de lance (17).
